# EUROPÄISCHE PATENTSCHRIFT

(11) **EP 2 739 923 B1**
(45) Veröffentlichungstag und Bekanntmachung des Hinweises auf die Patenterteilung: **29.06.2016**
(21) Anmeldenummer: 12741294.8
(22) Anmeldetag: 20.07.2012
(51) Int. Cl.: F26B 3/18, F26B 13/10

(54) **VERFAHREN UND VORRICHTUNG ZUR TROCKNUNG EINES AUF EIN SUBSTRAT AUFGETRAGENEN FLUIDFILMS**
METHOD AND DEVICE FOR DRYING A FLUID FILM APPLIED TO A SUBSTRATE
PROCÉDÉ ET DISPOSITIF DE SÉCHAGE D'UN FILM FLUIDE APPLIQUÉ SUR UN SUBSTRAT

(30) Priorität: 01.08.2011 DE 102011080222; 20.06.2012 DE 102012210431
(43) Veröffentlichungstag der Anmeldung: 11.06.2014
(73) Patentinhaber: FMP Technology GmbH Fluid Measurements & Projects, 91058 Erlangen (DE)
(72) Erfinder: DURST, Franz, 91094 Langensendelbach (DE)
(74) Vertreter: Dr. Gassner & Partner mbB
(86) Internationale Anmeldenummer: PCT/EP2012/064305
(87) Internationale Veröffentlichungsnummer: WO 2013/017441

(56) Entgegenhaltungen:
- WO-A1-82/03450
- DE-A1- 4 433 904
- US-A- 2 272 776
- US-A1- 2006 192 317
- US-A1- 2007 110 894

## Beschreibung

Die Erfindung betrifft ein Verfahren und eine Vorrichtung zur Trocknung eines auf ein Substrat aufgetragenen Fluidfilms, der eine verdampfbare Flüssigkeit enthält, nach dem Oberbegriff der Patentansprüche 1 und 15.

Ein solches Verfahren sowie eine solche Vorrichtung sind aus der US 2007/110894 A1 bekannt.

Nach dem Stand der Technik ist es weiter bekannt, die Oberflächen bahnförmiger Güter zu beschichten. Bei den bahnförmigen Gütern kann es sich beispielsweise um Papier, Kunststofffolien, Textilien oder Metallbänder handeln. Zur Beschichtung der Oberfläche wird ein Fluidfilm aufgetragen, der eine verdampfbare Flüssigkeit und nicht-verdampfbare Komponenten enthält. Der Fluidfilm wird durch Verdampfen der verdampfbaren Flüssigkeit verfestigt. Dieser Prozess wird als Trocknung der Fluidschicht bezeichnet.

Zur Verfestigung bzw. Trocknung des Fluidfilms ist es beispielsweise aus der DE 39 27 627 A1 bekannt, sowohl eine Unterseite des Substrats als auch eine mit dem Fluidfilm versehene gegenüberliegende Oberseite mit einem erwärmten Trocknungsgas anzuströmen. Bei einem aus der DE 39 00 957 A1 bekannten Verfahren wird ein entlang der Oberfläche des Fluidfilms strömendes Trocknungsgas in Stromrichtung beschleunigt. - Die vorgenannten Trocknungsverfahren haben den Nachteil, dass es durch die Einwirkung des Trocknungsgases auf der Oberfläche des Fluidfilms zu unerwünschten Meliererscheinungen kommt.

Zur Überwindung dieses Nachteils ist es aus der WO 82/03450 bekannt, in einem Abstand oberhalb des Fluidfilms eine durchströmbare Filterschicht vorzusehen. Durch die Wirkung der Filterschicht wird die Strömung des Trocknungsgases im Bereich oberhalb der Fluidschicht verlangsamt und turbulente Strömungen werden so vermieden. Infolgedessen kann allerdings ein aus dem Fluidfilm entweichender Flüssigkeitsdampf nicht besonders schnell abgeführt werden. Dieses Trocknungsverfahren ist nicht besonders effizient.

Bei den nach dem Stand der Technik bekannten Trocknungsverfahren werden große Volumina an Trocknungsgas benötigt, die anschließend aufwändig gereinigt und/oder regeneriert werden müssen.

Aufgabe der Erfindung ist es, die Nachteile nach dem Stand der Technik zu beseitigen. Es sollen insbesondere ein Verfahren und eine Vorrichtung angegeben werden, mit denen ein auf ein Substrat aufgetragener Fluidfilm unter Vermeidung von Meliererscheinungen und mit verbesserter Effizienz getrocknet werden kann, ohne dass große Luftmengen bewegt werden müssen.

Diese Aufgabe wird durch die Merkmale der Ansprüche 1 und 15 gelöst. Zweckmäßige Ausgestaltungen der Erfindung ergeben sich aus den Merkmalen der Ansprüche 2 bis 14 und 16 bis 25.

Nach Maßgabe der Erfindung wird bei einem Verfahren zur Trocknung eines auf eine Substratoberfläche eines Substrats aufgetragenen, eine verdampfbare Flüssigkeit enthaltenden Fluidfilms mit folgenden Schritten vorgeschlagen, dass die Wärme von der Heizfläche auf den Fluidfilm im Wesentlichen mittels direkter Wärmeleitung übertragen wird.

Beim vorgeschlagenen Verfahren wird, in Abkehr vom Stand der Technik, die Flüssigkeit im Wesentlichen mittels einer gegenüberliegend des Substrats vorgesehenen Wärmequelle verdampft. Damit entfällt der Aufwand zum Aufheizen des Trocknungsgases. Der weitere Aufwand zur Reinigung oder Regenerierung des Trocknungsgases kann erheblich reduziert werden. Mit dem erfindungsgemäß vorgeschlagenen Verfahren können Trocknungsraten von bis zu 20 g/m²s erreicht werden. Das entspricht etwa dem 10-Fachen derjenigen Trocknungsraten, welche mit den nach dem Stand der Technik bekannten Verfahren erreicht werden.

Indem die Heizfläche der Wärmequelle lediglich in einem Abstand von 0,1 mm bis 15,0 mm, vorzugsweise 0,2 bis 5,0 mm, gegenüberliegend der Substratoberfläche angeordnet ist, wird die Wärme beim erfindungsgemäßen Verfahren im Wesentlichen durch direkte Wärmeleitung dem Fluidfilm zugeführt. Damit wird in vorteilhafter Weise erreicht, dass der Fluidfilm von seiner der Heizfläche zugewandten Grenzfläche aus in Richtung der Substratoberfläche aufgeheizt wird. Im Gegensatz zum Eintrag von Wärme mittels Wärmestrahlung, welche im Wesentlichen an der Substratoberfläche absorbiert wird, kann damit eine besonders effektive Verdampfung bzw. Diffusion der Flüssigkeit erreicht werden.

Des Weiteren wird die verdampfte Flüssigkeit in Richtung der Wärmequelle durch den angelegten Temperaturgradienten abgeführt. D. h. die verdampfte Flüssigkeit strömt im Wesentlichen senkrecht von der Grenzfläche ab und gelangt dann in einen durch die Grenzfläche und die Heizfläche gebildeten Kanal. Es wird innerhalb des Fluidfilms die Erzeugung einer im Wesentlichen parallel zur Grenzfläche gerichteten Strömung mit hohen Luftmengen weitgehend vermieden. Infolgedessen treten beim erfindungsgemäßen Verfahren keine Meliererscheinungen im Fluidfilm auf.

Nach einer weiteren besonders vorteilhaften Ausgestaltung der Erfindung wird zum Abführen der verdampften Flüssigkeit entgegensetzt zur Transportrichtung des Substrats eine Gasströmung in dem zwischen der Heizfläche und der Grenzfläche gebildeten Kanal erzeugt. Die Gasströmung kann beispielsweise durch eine Absaugeinrichtung erzeugt werden, welche am stromaufwärtigen Ende des Kanals vorgesehen ist. Damit wird die verdampfte Flüssigkeit in Richtung der jeweils stromaufwärts benachbarten Wärmequelle bewegt. Eine Strömungsgeschwindigkeit des in Gegenrichtung zur Transportrichtung des Substrats geführten Gasstroms beträgt zweckmäßigerweise 2 cm/s bis 30 m/s, vorzugsweise 10 cm/s bis 10 m/s. Die Strömungsgeschwindigkeit des Gases hängt .von der Länge des Kanals und der Menge der zu verdampfenden Flüssigkeit ab. Falls die zu verdampfende Flüssigkeit brennbar ist, ist als Gas ein Inertgas zu wählen.

Nach einer vorteilhaften Ausgestaltung wird eine erste Temperatur T_{G} der Heizfläche in Abhängigkeit einer Grenzflächentemperatur T_{I} des Fluidfilms geregelt. Die erste Temperatur T_{G} wird dabei so eingestellt, dass der erforderliche Abtransport des frei werdenden Fluiddampfs von der Oberfläche gewährleistet wird. Die Wärme wird von der Heizfläche auf den Fluidfilm vorteilhafterweise im Wesentlichen mittels direkter Wärmeleitung übertragen.

Die erste Temperatur T_{G} wird zweckmäßigerweise im Bereich von 50°C bis 300°C, vorzugsweise im Bereich von 80°C und 200°C, geregelt.

Nach einer weiteren vorteilhaften Ausgestaltung wird die Transportfläche mittels einer weiteren Wärmequelle beheizt. Eine durch die weitere Wärmequelle erzeugte zweite Temperatur T_{H} der Transportfläche wird vorteilhafterweise in Abhängigkeit der Grenzflächentemperatur T_{I} geregelt. Dabei kann die zweite Temperatur T_{H} insbesondere so geregelt werden, dass folgende Beziehung erfüllt ist: ${T}_{H} = {T}_{I} + ΔT ,$ wobei
T_{I} im Bereich von 10°C bis 50°C und
ΔT im Bereich von 10°C bis 40°C, vorzugsweise 20°C bis 30°C, liegt.

Bedingt durch die Verdampfung der Flüssigkeit kommt es zu einer Abkühlung der Transportfläche. Zur Erhöhung des Massestroms der verdampften Flüssigkeit wird mittels einer weiteren Wärmequelle die Transportfläche auf eine zweite Temperatur T_{H} aufgeheizt. Dabei wird die zweite Temperatur T_{H} so eingestellt, dass sie größer als die Grenzflächentemperatur T_{I} ist. Ein besonders großer Massestrom der verdampften Flüssigkeit wird vorteilhafterweise dann erreicht, wenn die Differenz ΔT zwischen der Grenzflächentemperatur T_{I} und der zweiten Temperatur T_{H} im Bereich von 2°C bis 30°C liegt.

Zweckmäßigerweise wird die Verdampfung der Flüssigkeit in einer nicht-brennbaren Gasatmosphäre, vorzugsweise Stickstoff- oder Kohlendioxidatmosphäre, durchgeführt. Damit kann sicher und zuverlässig eine Entzündung einer innerhalb der Trocknungseinrichtung verdampften brennbaren Flüssigkeit vermieden werden.

Nach einer weiteren besonders vorteilhaften Ausgestaltung ist die dem Substrat zugewandte Heizfläche in einem Abstand von 0,2 mm bis 5,0 mm, vorzugsweise 0,2 bis 1,0 mm, gegenüberliegend der Substratoberfläche angeordnet. Der vorgeschlagene geringe Abstand zwischen der Heizfläche und der Substratoberfläche ermöglicht eine besonders homogene Erwärmung des Fluidfilms und damit eine gleichmäßige Verdampfung der Flüssigkeit. Eine Dicke des Fluidfilms ist dabei selbstverständlich so gewählt, dass sie kleiner als der vorgenannte Abstand ist. Der Fluidfilm kann beispielsweise eine Dicke im Bereich von 5 µm bis 200 µm, vorzugsweise 10 µm bis 50 µm haben.

Nach einer weiteren vorteilhaften Ausgestaltung wird die zweite Temperatur T_{H} so geregelt, dass sie stets kleiner als die erste Temperatur T_{G} ist. Eine Temperaturdifferenz zwischen der ersten T_{G} und der zweiten Temperatur T_{H} kann insbesondere so geregelt werden, dass sich entlang der Transportvorrichtung ein vorgegebenes Temperaturdifferenzprofil einstellt. Der Temperaturgradient bzw. die Temperaturdifferenz zwischen erster T_{G} und zweiter Temperatur T_{H} kann sich entlang der Transportrichtung in vorgegebener Weise ändern. Damit wird dem Umstand Rechnung getragen, dass die Menge der zu verdampfenden Flüssigkeit in Transportrichtung abnimmt. Die Änderung des Temperaturgradienten kann durch eine geeignete Regelung der ersten T_{G} und/oder zweiten Temperatur T_{H} oder auch durch eine Änderung des Abstands der Heizfläche von der Grenzfläche bewirkt werden.

Als besonders vorteilhaft hat es sich erwiesen, dass als Wärmequelle eine durchströmbare Wärmequelle verwendet wird und die verdampfte Flüssigkeit durch die Wärmequelle hindurch abgeführt wird. Damit kann die verdampfte Flüssigkeit im Wesentlichen senkrecht von der Oberfläche des Fluidfilms bzw. der Grenzfläche abgeführt werden.

Als Wärmequelle wird zweckmäßigerweise eine elektrische Heizquelle, vorzugsweise eine mit Widerstandsheizdrähten bestückte Heizquelle, verwendet. Dabei können die Widerstandsheizdrähte beispielsweise gitterartig angeordnet sein. Ferner ist es möglich, als Wärmequelle zumindest einen Wärmetauscher zu verwenden. Ein solcher Wärmetauscher kann ähnlich einem Kühler für Kraftfahrzeuge durchströmbar ausgestaltet sein. Es können auch mehrere Wärmetauscher in Transportrichtung hintereinander vorgesehen sein, wobei zwischen den Wärmetauschern jeweils eine Lücke vorgesehen sein kann. Durch die Lücke kann die verdampfte Flüssigkeit von der Oberfläche des Fluidfilms abgeführt werden.

Nach einer weiteren vorteilhaften Ausgestaltung der Erfindung wird als Transportvorrichtung zumindest eine rotierbare Walze verwendet, deren Mantelfläche die Transportfläche bildet. Eine solche Transportvorrichtung kann relativ kompakt ausgestaltet werden. Sie kann ferner mit einem Schlitzdüsenwerkzeug zum Auftragen des Fluidfilms kombiniert werden. Im Falle der Verwendung einer rotierbaren Walze als Transportvorrichtung ist die Wärmequelle korrespondierend zur Mantelfläche der Walze ausgestaltet, d. h. eine Heizfläche der Wärmequelle ist in einem vorgegebenen geringen Abstand von der Mantelfläche angeordnet. Die weitere Wärmequelle ist innerhalb der Walze angeordnet. - Mittels der weiteren Wärmequelle wird die Transportfläche von einer dem Substrat gegenüberliegenden Unterseite der Transportvorrichtung her, vorzugsweise mittels direkter Wärmeleitung, aufgeheizt. Beispielsweise kann die Transportfläche mittels Widerstandsheizelementen elektrisch beheizt werden. Eine solche elektrische Heizung ermöglicht eine besonders einfache Regelung der Temperatur der Transportfläche.

Nach weiterer Maßgabe der Erfindung wird eine Vorrichtung zur Trocknung eines auf eine Substratoberfläche eines Substrats aufgetragenen, eine verdampfbare Flüssigkeit enthaltenden Fluidfilms vorgeschlagen, wobei die Wärme von der Heizfläche auf den Fluidfilm im Wesentlichen mittels direkter Wärmeleitung übertragen wird.

Die vorgeschlagene Vorrichtung ermöglicht eine effiziente Trocknung eines auf einem Substrat aufgetragenen Fluidfilms. Dabei wird die Flüssigkeit durch eine gegenüberliegend des Substrats vorgesehene Wärmequelle verdampft. Die Wärmequelle ist lediglich in einem Abstand von 0,1 bis 15,0 mm, vorzugsweise 0,1 bis 5,0 mm, von der Substratoberfläche angeordnet. Die verdampfte Flüssigkeit wird durch Erzeugen einer vom Substrat in Richtung der Wärmequelle gerichteten Strömung abgeführt. Zu diesem Zweck ist eine Einrichtung zum Abführen der verdampften Flüssigkeit vorgesehen.

Nach einer vorteilhaften Ausgestaltung ist eine weitere Wärmequelle zum Beheizen der Transportfläche vorgesehen. Die weitere Wärmequelle ist zweckmäßigerweise an einer dem Substrat gegenüberliegenden "Unterseite" der Transportvorrichtung vorgesehen. Es kann sich dabei beispielsweise um eine Widerstandsheizung handeln.

Nach einer weiteren vorteilhaften Ausgestaltung ist eine erste Regeleinrichtung zur Regelung einer von der Heizfläche erzeugten ersten Temperatur T_{G} in Abhängigkeit einer Grenzflächentemperatur T_{I} des Fluidfilms vorgesehen. Die Regelgröße, nämlich die erste Temperatur T_{G} der Heizfläche, wird gemäß einem vorgegebenen Algorithmus in Abhängigkeit der Grenzflächentemperatur T_{I}, welche die Führungsgröße bildet, eingestellt. Dabei kann die erste Temperatur T_{G} beispielsweise so geregelt werden, dass sich zwischen der Grenzflächentemperatur T_{I} und der ersten Temperatur T_{G} ein vorgegebener Temperaturgradient ausbildet.

Ferner ist vorteilhafterweise eine zweite Regeleinrichtung zur Regelung einer zweiten Temperatur T_{H} der Transportfläche in Abhängigkeit der Grenzflächentemperatur T_{I} vorgesehen. In diesem Fall wird die Grenzflächentemperatur T_{I} als Führungsgröße gemessen. In Abhängigkeit der gemessenen Grenzflächentemperatur T_{I} wird mittels der Regeleinrichtung die zweite Temperatur T_{H} eingestellt bzw. nachgeführt. Dabei erfolgt die Einstellung bzw. das Nachführen der zweiten Temperatur T_{H} zweckmäßigerweise derart, dass eine vorgegebene Grenzflächentemperatur T_{I} im Wesentlichen konstant gehalten wird.

Die erste T_{G} und die zweite Temperatur T_{H} können beispielsweise mittels herkömmlicher Thermoelemente gemessen werden. Die Grenzflächentemperatur T_{I} kann berührungslos beispielsweise mittels eines Infrarot-Messgerätes erfasst werden.

Die erste Regeleinrichtung kann auch weggelassen werden. In diesem Fall wird die erste Temperatur T_{G} konstant gehalten. - Die erste und die zweite Regeleinrichtung können auch gekoppelt sein. Ein Temperaturgradient zwischen der ersten T_{G} und der zweiten Temperatur T_{H} kann gemäß einem weiteren vorgegebenen Algorithmus so geregelt werden, dass sich entlang der Transportrichtung ein vorgegebenes Temperaturdifferenzprofil zwischen der Transportfläche und der Heizfläche einstellt.

Wegen der vorteilhaften Ausgestaltung der Vorrichtung wird auf die Beschreibung der Ausgestaltungen zum Verfahren verwiesen. Die verfahrensmäßig beschriebenen Ausgestaltungsmerkmale bilden sinngemäß auch Ausgestaltungen der Vorrichtung.

Nachfolgend wird die Erfindung anhand der Zeichnungen näher erläutert. Es zeigen:
- Fig. 1: eine schematische Darstellung zur Erläuterung der in den Formel verwendeten Größen,
- Fig. 2: die Grenzflächentemperatur über der Gastemperatur bei vorgegebener Transportflächentemperatur,
- Fig. 3: die Grenzflächentemperatur über der Transportflächentemperatur bei vorgegebener Gastemperatur,
- Fig. 4: die Massendiffusionsrate über der Gastemperatur bei vorgegebener Transportflächentemperatur,
- Fig. 5: die Massendiffusionsrate über der Transportflächentemperatur bei vorgegebener Gastemperatur,
- Fig. 6: die Trocknungsdauer über der Gastemperatur bei vorgegebener Transportflächentemperatur,
- Fig. 7: die Trocknungsdauer über der Transportflächentemperatur bei vorgegebener Gastemperatur,
- Fig. 8: eine schematische Schnittansicht durch ein Ausführungsbeispiel eines erfindungsgemäßen Diffusionstrockners,
- Fig. 9: eine schematische Detailansicht gemäß Fig. 8 und
- Fig. 10: eine schematische Schnittansicht durch ein weiteres Ausführungsbeispiel eines erfindungsgemäßen Diffusionstrockners.

Nachfolgend werden die theoretischen Grundlagen des erfindungsgemäßen Verfahrens anhand eindimensionaler Gleichungen für den diffusiven Massentransport in Abhängigkeit der Temperatur kurz erläutert.

Aus Fig. 1 sind die in den nachfolgenden Gleichungen verwendeten Größen im Wesentlichen ersichtlich.

Der Temperaturgradient im Luftspalt oberhalb der Grenzfläche des Fluidfilms erfüllt die Energiegleichung, die für die Gasphase wie folgt angegeben werden kann: $\frac{{d}^{2} T}{{dy}^{2}} - \left(\frac{\dot{m} {C}_{P}}{{λ}_{G}}\right) \frac{dT}{dy} = 0$

Löst man diese Diffusionsgleichung, so erhält man folgende, allgemeine Lösung: $T = {c}_{1} + {c}_{2} exp \left(\frac{\dot{m} {C}_{P}}{{λ}_{G}}y\right) ,$ wobei *c*₁ und *c*₂ zwei noch zu definierende Integrationskonstanten darstellen. Diese können über geeignete Randbedingungen bestimmt werden. Diese Randbedingungen sind wie folgt: $y = 0 \frac{dT}{dy} {|}_{I / G} = \frac{\left(1-f\right) * \left({T}_{H}-{T}_{I}\right)}{\left(\frac{{μ}_{G} {Δ h}_{LH}}{2 {T}_{I}}-{λ}_{G}\right) * \left(\frac{H}{{λ}_{S}}+\frac{h}{{λ}_{L}}\right)}$ $y = {δ}_{G} , T = {T}_{G}$

Löst man die obigen Gleichungen durch Einsetzen der Randbedingungen nach *c*₁ und *c*₂ auf, so erhält man für diese Größen Werte, die das Temperaturprofil in der Gasphase wie folgt angeben lassen: $T = {T}_{G} = \frac{\left(1-f\right) * \left({T}_{H}-{T}_{I}\right) * \left\{exp\left(\frac{\dot{m} {C}_{P}}{{λ}_{G}}{δ}_{G}\right)-exp\left(\frac{\dot{m} {C}_{P}}{{λ}_{G}}y\right)\right\}}{\dot{m} {C}_{P} * \left(\frac{{μ}_{G} {Δ h}_{LH}}{2 {λ}_{G} {T}_{I}}-1\right) * \left(\frac{H}{{λ}_{S}}+\frac{h}{{λ}_{L}}\right)}$

Für *y* = 0 erhält man *T = T₁.* Damit lässt sich die Grenzflächentemperatur *T₁*, d. h. die Temperatur an der freien Oberfläche des Fluidfilms, wie folgt errechnet: ${T}_{I} = {T}_{G} - \frac{\left(1-f\right) * \left({T}_{H}-{T}_{I}\right) * \left\{exp\left(\frac{\dot{m} {C}_{P}}{{λ}_{G}}{δ}_{G}\right)-1\right\}}{\dot{m} {C}_{P} - \left(\frac{{μ}_{G} {Δ h}_{LH}}{2 {λ}_{G} {T}_{I}}-1\right) - \left(\frac{H}{{λ}_{S}}+\frac{h}{{λ}_{L}}\right)}$

Die Massendiffusionsrate pro Flächeneinheit auf Grund des vorliegenden Temperaturgradienten an der freien Oberfläche lässt sich wie folgt errechnen: $\dot{m} = \frac{\left(1-f\right) * {μ}_{G} * \left({T}_{H}-{T}_{I}\right)}{\left({μ}_{G}{Δ h}_{LH}-2{λ}_{G}{T}_{I}\right) * \left(\frac{H}{{λ}_{S}}+\frac{h}{{λ}_{L}}\right)}$

Die Trocknungszeit für das zu beschichtende Material kann wie folgt berechnet werden: ${t}_{d} = \frac{M}{\dot{m}} = \frac{{ρ}_{L} * h * \left({μ}_{G}{Δ h}_{LH}-2{λ}_{G}{T}_{I}\right) * \left(\frac{H}{{λ}_{S}}+\frac{h}{{λ}_{L}}\right)}{\left(1-f\right) * {μ}_{G} * \left({T}_{H}-{T}_{I}\right)}$

Durch den obigen Satz von Gleichungen kann das eindimensionale Diffusions-Wärmeübertragungsproblem und das Problem der zugehörigen Massenfreisetzung und des Massentransports analytisch gelöst werden.

Unter Verwendung der nachfolgend beschriebenen Randbedingungen wurden u. a. die Massendiffusionsrate der verdampften Flüssigkeit und die Trocknungszeit berechnet. Die Berechnung ist unter folgenden Annahmen erfolgt: $H = 300 μm , h = 10 μm , { δ}_{G} = 300 μm$ $f = 0.2 , { T}_{G} = 350 K , { T}_{H} = 295 K$

Die folgenden Materialeigenschaften wurden, trotz der Temperaturänderungen, als konstant angenommen: ${μ}_{G} = 1.8 \times {10}^{- 5} kg / \left(ms\right) , { λ}_{G} = 0.024 W / \left(mK\right) , { C}_{P} = 1.012 KJ / \left(KgK\right)$ $\begin{matrix}{λ}_{L} & = 0.6 W \left(mK\right) , { ρ}_{L} = 1000 kg / {m}^{3} , { Δ h}_{LH} = 2260 KJ / Kg \\ {λ}_{S} & = 0.12 W / \left(mK\right)\end{matrix}$

Die erfindungsgemäße Trocknung des Fluidfilms wird im Wesentlichen durch eine Kontrolle der zweiten Temperatur *T_{H}* auf der Transportfläche und durch die erste Temperatur *T_{G}* der Wärmequelle bestimmt. Die Wärmequelle ist in einem Abstand *δ*_{G} von der der Gasphase zugewandten Grenzfläche des Fluidfilms angebracht.

Fig. 2 zeigt die Grenzflächentemperatur *T_{I}* über der ersten Temperatur *T_{G}* der Wärmequelle bzw. Gasphase. Fig. 3 zeigt die Grenzflächentemperatur *T₁* über der Temperatur *T_{H}* der Transportfläche.

Wie insbesondere aus den Fig. 3 bis 5 ersichtlich ist, kann die Massendiffusionsrate durch eine Erhöhung der ersten Temperatur *T_{G}* erreicht werden. Ferner ist ersichtlich, dass eine Erhöhung der zweiten Temperatur *T_{H}* eine Reduktion der Massendiffusionsrate bewirkt.

Wie insbesondere aus den Fig. 6 und 7 ersichtlich ist, kann eine Reduktion der Trocknungszeit dann erreicht werden, wenn die zweite Temperatur *T_{H}* klein und die erste Temperatur *T_{G}* hoch gewählt wird. Dabei sind beide Temperaturen *T_{G}* und *T_{H}* so einstellbar, dass *T_{I}* kontrolliert werden kann. *T_{I}* kann z. B. auf Raumtemperatur gehalten werden.

Fig. 8 zeigt eine schematische Schnittansicht eines Ausführungsbeispiels eines erfindungsgemäßen Diffusionstrockners. In einem Gehäuse 1 befindet sich eine Vorratswalze 2, auf der das zu beschichtende Substrat 3 aufgenommen ist. Das Substrat 3 wird über erste Spannrollen 4a, 4b auf eine Transportwalze 5 geführt. Eine Mantel- bzw. Transportfläche 6 der Transportwalze 5 ist abschnittsweise, vorzugsweise über einen Winkel von 180-270°, von einer Trocknungseinrichtung 7 umgeben. Stromaufwärts der Trocknungseinrichtung 7 ist ein mit dem Bezugszeichen 8 bezeichnetes Schlitzdüsenwerkzeug zum Auftragen eines Fluidfilms F auf das Substrat 3 vorgesehen. Stromabwärts der Trocknungseinrichtung 7 befindet sich zumindest eine weitere Spannrolle 9, über welche das Substrat 3 auf eine Walze 10 aufgewickelt wird. Mit dem Bezugszeichen 11 ist eine Walzenreinigungsvorrichtung bezeichnet, welche stromabwärts der Trocknungseinrichtung 7 und stromaufwärts des Beschichtungswerkzeugs 8 angeordnet ist.

Die Trocknungseinrichtung 7 weist ein weiteres Gehäuse 12 auf. Das weitere Gehäuse 12 ist mit Absaugeinrichtungen 14 versehen, mit denen ein aus dem Fluidfilm F entweichender Flüssigkeitsdampf abgesaugt wird.

Wie insbesondere in Zusammensicht mit Fig. 9 ersichtlich ist, kann eine im weiteren Gehäuse 12 aufgenommene Wärmequelle 13 beispielsweise aus Widerstandsheizdrähten gebildet sein, welche gitterartig angeordnet sind. Die Heizdrähte bilden eine Heizfläche G, welche in einem Abstand *δ_{G}* von beispielsweise 0,1 mm bis 1,0 mm gegenüberliegend der Grenzfläche I des Fluidfilms F angeordnet ist. Durch die in Fig. 9 nicht näher gezeigte Absaugeinrichtungen 14 entsteht eine im Wesentlichen senkrecht zur Transportfläche 6 sich ausbildende Strömung, welche in Fig. 9 durch Pfeile kenntlich gemacht ist. Durch die Absaugeinrichtungen 14 wird vorteilhafterweise ein Unterdruck im Zwischenraum zwischen der Grenzfläche I und der Heizfläche G erzeugt. Damit wird ein Entweichen eventuell brennbarer Flüssigkeitsdämpfe in die Umgebung vermieden. Das Gehäuse 1 kann außerdem mit einer Schutzgasatmosphäre gespült werden, um eine Brand- oder Explosionsgefahr durch Entweichen der brennbaren Flüssigkeitsdämpfe zu vermeiden.

Die in Fig. 8 gezeigte erfindungsgemäße Vorrichtung ist besonders kompakt aufgebaut. Anstelle einer Transportwalze 5 können auch mehrere Transportwalzen 5 verwendet werden. Damit kann eine Trocknungsstrecke vergrößert werden, was eine Trocknung auch relativ dicker Fluidfilme F ermöglicht. Ferner kann die erfindungsgemäße Vorrichtung auch in Kombination mit herkömmlichen Konvektionstrocknern verwendet werden. Zu diesem Zweck wird die erfindungsgemäße Vorrichtung zweckmäßigerweise stromaufwärts eines herkömmlichen Konvektionstrockners eingesetzt. Durch einen Einsatz der erfindungsgemäßen Vorrichtung in Kombination mit einem herkömmlichen Konvektionstrockner kann die zum Betrieb des herkömmlichen Konvektionstrockners verwendete Energie drastisch reduziert werden.

Bei der in Fig. 10 gezeigten schematischen Schnittansicht durch ein weiteres Ausführungsbeispiel eines erfindungsgemäßen Diffusionstrockners bzw. einer weiteren Trocknungseinrichtung 15 gezeigt. Dabei ist das Substrat 3 wiederum auf einer Vorratswalze 2 aufgenommen; es wird mit einer angetriebenen Walze 16 transportiert. Mit dem Bezugszeichen 8 ist wiederum ein Schlitzdüsenwerkzeug zum Auftragen eines Fluidfilms auf das Substrat 3 bezeichnet, welches stromaufwärts einer weiteren Trocknungseinrichtung 15 angeordnet ist.

Die weitere Trocknungseinrichtung 15 umfasst in Transportrichtung T Heizelemente 17, bei denen es sich um in Transportrichtung T hintereinander angeordnete plattenförmige Widerstandsheizelemente handeln kann. Die Heizelemente 17 bilden bei dieser Ausgestaltung eine im Wesentlichen geschlossene Heizfläche G, welche in einem Abstand *δ_{G}* von 2 bis 10 mm von einer Substratoberfläche angeordnet sind. Die weitere Trocknungseinrichtung 15 weist also einen rechteckigen Kanal K mit der Höhe *δ_{G}* auf, durch welchen das Substrat 3 in Transportrichtung T geführt wird.

Mittels der Absaugeinrichtung 14 wird am stromaufwärtigen Ende der weiteren Trocknungseinrichtung 15 Luft L in den Kanal K eingesaugt und entgegen der Transportrichtung T in Richtung der Absaugeinrichtung 14 im Gegenstrom bewegt. Dabei beträgt eine Strömungsgeschwindigkeit beispielsweise 30 cm/s bis 3 m/s.

Eine weitere Transportfläche 18 der weiteren Trocknungseinrichtung 15 ist hier eben ausgebildet. Sie kann ebenfalls beheizbar ausgestaltet sein (hier nicht gezeigt).

### Bezugszeichenliste

- 1: Gehäuse
- 2: Vorratswalze
- 3: Substrat
- 4a, 4b: Spannrolle
- 5: Transportwalze
- 6: Transportfläche
- 7: Trocknungseinrichtung
- 8: Schlitzdüsenwerkzeug
- 9: weitere Spannrolle
- 10: Walze
- 11: Walzenreinigungsvorrichtung
- 12: weiteres Gehäuse
- 13: Wärmequelle
- 14: Absaugeinrichtung
- 15: weitere Trocknungseinrichtung
- 16: angetriebene Walze
- 17: Heizelement
- 18: weitere Transportfläche

- δ_{G}: Abstand
- F: Fluidfilm
- G: Heizfläche
- I: Grenzfläche
- L: Luft
- T: Transportrichtung

## Patentansprüche

1. Verfahren zur Trocknung eines auf eine Substratoberfläche eines Substrats (3) aufgetragenen, eine verdampfbare Flüssigkeit enthaltenden Fluidfilms (F) mit folgenden Schritten:
Transportieren des Substrats (3) auf einer Transportfläche (6) einer Transportvorrichtung (5) entlang einer Transportrichtung (T) durch eine Trocknungseinrichtung (7),
Verdampfen der Flüssigkeit mittels einer eine Heizfläche (G) aufweisenden Wärmequelle (13), wobei die Heizfläche (G) in einem Abstand (δ_{G}) von 0,1 mm bis 15,0 mm gegenüberliegend der Substratoberfläche angeordnet ist, und
Abführen der verdampften Flüssigkeit in Richtung der Wärmequelle (13)
**dadurch gekennzeichnet, dass**
die Wärme von der Heizfläche (G) auf den Fluidfilm (F) im Wesentlichen mittels direkter Wärmeleitung übertragen wird.

2. Verfahren nach Anspruch 1, wobei eine erste Temperatur T_{G} der Heizfläche (G) in Abhängigkeit einer Grenzflächentemperatur T_{I} des Fluidfilms (F) geregelt wird.

3. Verfahren nach einem der vorhergehenden Ansprüche, wobei die erste Temperatur T_{G} im Bereich von 50°C bis 300°C, vorzugsweise im Bereich zwischen 80°C und 200°C, geregelt wird.

4. Verfahren nach einem der vorhergehenden Ansprüche , wobei die Transportfläche (6) mittels einer weiteren Wärmequelle beheizt wird.

5. Verfahren nach Anspruch 4, wobei eine durch die weitere Wärmequelle erzeugte zweite Temperatur T_{H} der Transportfläche (6) in Abhängigkeit der Grenzflächentemperatur T_{I} geregelt wird.

6. Verfahren nach Anspruch 5, wobei die zweite Temperatur T_{H} so geregelt wird, dass folgende Beziehung erfüllt ist: ${T}_{H} = {T}_{I} + ΔT ,$
wobei
T_{I} im Bereich von 5°C bis 40°C und
ΔT im Bereich von 2 bis 30°C, vorzugsweise 5 bis 10°C, liegt.

7. Verfahren nach einem der vorhergehenden Ansprüche, wobei die Verdampfung der Flüssigkeit in einer nicht brennbaren Gasatmosphäre, vorzugsweise Stickstoff- oder Kohlendioxidatmosphäre, durchgeführt wird.

8. Verfahren nach einem der vorhergehenden Ansprüche, wobei die dem Substrat (3) zugewandte Heizfläche (G) in einem Abstand (δ_{G}) von 0,2 mm bis 5,0 mm gegenüberliegend der Substratoberfläche angeordnet ist.

9. Verfahren nach Anspruch 5 oder 6, sofern abhängig von Anspruch 2, oder nach Anspruch 7 oder 8, sofern abhängig von den Ansprüchen 2 und 5, wobei die zweite Temperatur T_{H} so geregelt wird, dass sie stets kleiner als die erste Temperatur T_{G} ist.

10. Verfahren nach Anspruch 5 oder 6, sofern abhängig von Anspruch 2, oder nach Anspruch 7 oder 8, sofern abhängig von den Ansprüchen 2 und 5, oder nach Anspruch 9, wobei eine Temperaturdifferenz zwischen der ersten T_{G} und der zweiten Temperatur T_{H} so geregelt wird, dass sich entlang der Transportvorrichtung (5) ein vorgegebenes Temperaturdifferenzprofil einstellt.

11. Verfahren nach einem der vorhergehenden Ansprüche, wobei als Wärmequelle (13) eine durchströmbare Wärmequelle verwendet wird und die verdampfte Flüssigkeit durch die Wärmequelle (13) hindurch abgeführt wird.

12. Verfahren nach einem der vorhergehenden Ansprüche, wobei als Wärmequelle (13) eine elektrische Heizquelle verwendet wird.

13. Verfahren nach einem der vorhergehenden Ansprüche, wobei als Wärmequelle (13) ein Wärmetauscher verwendet wird.

14. Verfahren nach einem der vorhergehenden Ansprüche, wobei als Transportvorrichtung zumindest eine rotierbare Walze (5) verwendet wird, deren Mantelfläche die Transportfläche (6) bildet.

15. Vorrichtung zur Trocknung eines auf eine Substratoberfläche eines Substrats (3) aufgetragenen, eine verdampfbare Flüssigkeit enthaltenden Fluidfilms (F), umfassend:
eine Transportvorrichtung (5) zum Transportieren des Substrats (3) auf einer Transportfläche (6) entlang einer Transportrichtung (T),
eine gegenüberliegend des Substrats (3) vorgesehene Wärmequelle (13) mit einer Heizfläche (G), welche in einem Abstand (δ_{G}) von 0,1 bis 15,0 mm gegenüberliegend der Substratoberfläche angeordnet ist, und
eine Einrichtung (14) zum Abführen der verdampften Flüssigkeit (F) in Richtung der Wärmequelle (13),
**dadurch gekennzeichnet, dass**
die Wärme von der Heizfläche (G) auf den Fluidfilm (F) im Wesentlichen mittels direkter Wärmeleitung übertragen wird.

16. Vorrichtung nach Anspruch 15, wobei eine weitere Wärmequelle zum Beheizen der Transportfläche (6) vorgesehen ist.

17. Vorrichtung nach einem der Ansprüche 15 oder 16, wobei eine erste Regeleinrichtung zur Regelung einer von der Heizfläche (G) erzeugten ersten Temperatur T_{G} in Abhängigkeit einer Grenzflächentemperatur T_{I} des Fluidfilms (F) vorgesehen ist.

18. Vorrichtung nach einem der Ansprüche 15 bis 17, wobei eine zweite Regeleinrichtung zur Regelung einer zweiten Temperatur T_{H} der Transportfläche (6) in Abhängigkeit der Grenzflächentemperatur T_{I} vorgesehen ist.

19. Vorrichtung nach einem der Ansprüche 17 bis 18, wobei mittels der ersten und/oder zweiten Regeleinrichtung eine Temperaturdifferenz zwischen der ersten T_{G} und der zweiten Temperatur T_{H} so geregelt wird, dass sich entlang der Transportrichtung (T) ein vorgegebenes Temperaturdifferenzprofil einstellt.

20. Vorrichtung nach einem der Ansprüche 15 bis 19, wobei eine Einrichtung zum Spülen eines die Transportvorrichtung (5) umgebenden Gehäuses (1) mit einem nicht brennbaren Gas, vorzugsweise Stickstoff- oder Kohlendioxidatmosphäre, vorgesehen ist.

21. Vorrichtung nach einem der Ansprüche 15 bis 20, wobei die dem Substrat (3) zugewandte Heizfläche (G) in einem Abstand (δ_{G}) von 0,2 mm bis 5,0 mm gegenüberliegend der Substratoberfläche angeordnet ist.

22. Vorrichtung nach einem der Ansprüche 15 bis 21, wobei die Wärmequelle (13) eine durchströmbare Wärmequelle ist, so dass die verdampfte Flüssigkeit durch die Wärmequelle (13) hindurch abführbar ist.

23. Vorrichtung nach einem der Ansprüche 15 bis 22, wobei die Wärmequelle (13) eine elektrische Heizquelle ist.

24. Vorrichtung nach einem der Ansprüche 15 bis 23, wobei die Wärmequelle (13) ein Wärmetauscher ist.

25. Vorrichtung nach einem der Ansprüche 15 bis 24, wobei die Transportvorrichtung eine rotierbare Walze (5) umfasst, deren Mantelfläche die Transportfläche (6) bildet.

## Claims

1. A method for drying a fluid film (F), which is applied to a surface of a substrate (3) and includes a vaporizable liquid, comprising the following steps:
transporting the substrate (3) on a transport surface (6) of a transport device (5) along a transport direction (T) through a drying device (7);
vaporizing the liquid by way of a heat source (13) having a heating surface (G), wherein the heating surface (G) is disposed at a distance (δ_{G}) of 0.1 mm to 15.0 mm opposite the substrate surface; and
removing the vaporized liquid in the direction of the heat source (13)
**characterized in that**
the heat is essentially transmitted from the heating surface (G) to the fluid film (F) by way of direct heat conduction.

2. The method according to claim 1, wherein a first temperature T_{G} of the heating surface (G) is controlled as a function of an interface temperature T_{I} of the fluid film (F) .

3. A method according to any one of the preceding claims, wherein the first temperature T_{G} is controlled in the range of 50ºC to 3005ºC, and preferably in the range of 80ºC to 200ºC.

4. A method according to any one of the preceding claims, wherein the transport surface (6) is heated by way of an additional heat source.

5. A method according to claim 4, wherein a second temperature T_{H} of the transport surface (6) generated by the additional heat source is controlled as a function of the interface temperature T_{I}.

6. A method according to claim 5, wherein the second temperature T_{H} is controlled so that the following relationship is met: ${T}_{H} = {T}_{I} + ΔT ,$ where
T_{I} ranges from 5°C to 40°C and
ΔT ranges from 2 to 30°C, and preferably from 5 to 10°C.

7. A method according to any one of the preceding claims, wherein the vaporization of the liquid is carried out in a non-flammable gas atmosphere, and preferably a nitrogen or carbon dioxide atmosphere.

8. A method according to any one of the preceding claims, wherein the heating surface (G) facing the substrate (3) is disposed at a distance (δ_{G}) of 0.2 mm to 5.0 mm opposite the substrate surface.

9. A method according to claim 5 or 6, if depending on claim 2, or according to claim 7 or 8, if depending on claims 2 and 5, wherein the second temperature T_{H} is controlled so as to always be lower than the first temperature T_{G}.

10. A method according to claim 5 or 6, if depending on claim 2, or according to claim 7 or 8, if depending on claims 2 and 5, or according to claim 9, wherein a temperature difference between the first temperature T_{G} and the second temperature T_{H} is controlled so that a predetermined temperature difference profile develops along the transport device (5).

11. A method according to any one of the preceding claims, wherein a heat source through which a flow is possible is used as the heat source (13) and the vaporized liquid is removed through the heat source (13).

12. A method according to any one of the preceding claims, wherein the heat source (13) used is an electrical heating source.

13. A method according to any one of the preceding claims, wherein the heat source (13) used is a heat exchanger.

14. A method according to any one of the preceding claims, wherein the transport device used is at least one rotatable roller (5), the lateral face of which forms the transport surface (6).

15. A device for drying a fluid film (F), which is applied to a surface of a substrate (3) and includes a vaporizable liquid, comprising:
a transport device (5) for transporting the substrate (3) on a transport surface (6) along a transport direction (T);
a heat source (13) that is provided opposite the substrate (3) and has a heating surface (G), which is disposed at a distance (Δ_{G}) of 0.1 to 15.0 mm opposite the substrate surface; and
a device (14) for removing the vaporized liquid (F) in the direction of the heat source (13),
**characterized in that**
the heat is essentially transmitted from the heating surface (G) to the fluid film (F) by way of direct heat conduction.

16. The device according to claim 15, wherein an additional heat source is provided for heating the transport surface (6) .

17. The device according to either claim 15 or 16, wherein a first controlling device is provided for controlling a first temperature T_{G} generated by the heating surface (G) as a function of an interface temperature T_{I} of the fluid film (F).

18. A device according to any one of claims 15 to 17,
wherein a second controlling device for controlling a second temperature T_{H} of the transport surface (6) is provided as a function of the interface temperature T_{I}.

19. A device according to any one of claims 17 to 18,
wherein a temperature difference between the first temperature T_{G} and the second temperature T_{H} is controlled by way of the first and/or second controlling devices so that a predetermined temperature difference profile develops along the transport direction (T).

20. A device according to any one of claims 15 to 19,
wherein a device for rinsing a housing (1) surrounding the transport device (5) with a non-flammable gas, preferably a nitrogen or carbon dioxide atmosphere, is provided.

21. A device according to any one of claims 15 to 20,
wherein the heating surface (G) facing the substrate (3) is disposed at a distance (δ_{G}) of 0.2 mm to 5.0 mm opposite the substrate surface.

22. A device according to any one of claims 15 to 21,
wherein a heat source through which a flow is possible is used as the heat source (13) so that the vaporized liquid can be removed through the heat source (13).

23. A device according to any one of claims 15 to 22,
wherein the heat source (13) is an electrical heating source.

24. A device according to any one of claims 15 to 23, wherein the heat source (13) is a heat exchanger.

25. A device according to any one of claims 15 to 24,
wherein the transport device comprises a rotatable roller (5), the lateral face of which forms the transport surface (6) .

## Revendications

1. Procédé de séchage d'un film fluide (F) appliqué sur une surface d'un substrat (3) et contenant un liquide pouvant être évaporé, comprenant les étapes suivantes:
transport du substrat (3) sur une surface de transport (6) d'un dispositif de transport (5) le long d'une direction de transport (T) à travers un dispositif de séchage (7),
évaporation du liquide au moyen d'une source de chaleur (13) présentant une surface chauffante (G), en ce que la surface chauffante (G) est disposée à une distance (δ_{G}) allant de 0,1 mm à 15,0 mm à l'opposé de la surface du substrat, et
évacuation du liquide évaporé vers la source de chaleur (13)
**caractérisé en ce que**
la chaleur est transmise de la surface chauffante (G) sur le film fluide (F) essentiellement au moyen d'une conduction thermique directe.

2. Procédé selon la revendication 1, en ce qu'une première température T_{G} de la surface chauffante (G) est réglée en fonction d'une température interfaciale T_{I} du film fluide (F).

3. Procédé selon l'une des revendications précédentes, en ce que la première température T_{G} est réglée dans une plage comprise entre 50 °C et 300 °C, de préférence dans une plage comprise entre 80 °C et 200 °C.

4. Procédé selon l'une des revendications précédentes, en ce que la surface de transport (6) est chauffée au moyen d'une autre source de chaleur.

5. Procédé selon la revendication 4, en ce qu'une seconde température T_{H} de la surface de transport (6) générée par l'autre source de chaleur est réglée en fonction de la température interfaciale T_{I}.

6. Procédé selon la revendication 5, en ce que la seconde température T_{H} est réglée de façon à satisfaire à la relation suivante: ${T}_{H} = {T}_{I} + ΔT ,$
T_{I} étant dans une plage comprise entre 5 °C et 40 °C et
ΔT étant dans une plage comprise entre 2 et 30 °C, de préférence entre 5 et 10 °C.

7. Procédé selon l'une des revendications précédentes, en ce que l'évaporation du liquide est effectuée dans une atmosphère gazeuse non combustible, de préférence dans une atmosphère d'azote ou de gaz carbonique.

8. Procédé selon l'une des revendications précédentes, en ce que la surface chauffante (G) face au substrat (3) est disposée à une distance (δ_{G}) allant de 0,2 mm à 5,0 mm à l'opposé de la surface du substrat.

9. Procédé selon la revendication 5 ou 6 si en fonction de la revendication 2, ou selon la revendication 7 ou 8 si en fonction des revendications 2 et 5, en ce que la seconde température T_{H} est réglée de façon à ce qu'elle soit toujours inférieure à la première température T_{G}.

10. Procédé selon la revendication 5 ou 6 si en fonction de la revendication 2, ou selon la revendication 7 ou 8 si en fonction des revendications 2 et 5, ou selon la revendication 9, en ce qu'une différence de température entre la première température T_{G} et la seconde température T_{H} est réglée de façon à ce qu'un profil de différence de température prédéfini se règle le long de la direction du dispositif de transport (5).

11. Procédé selon l'une des revendications précédentes, en ce qu'une source de chaleur pouvant être traversée est utilisée comme source de chaleur (13) et le liquide évaporé est évacué à travers la source de chaleur (13).

12. Procédé selon l'une des revendications précédentes, en ce qu'une source de chauffage électrique est utilisée comme source de chaleur (13).

13. Procédé selon l'une des revendications précédentes, en ce qu'un échangeur de chaleur est utilisé comme source de chaleur (13).

14. Procédé selon l'une des revendications précédentes, en ce qu'au moins un cylindre rotatable (5) est utilisé comme dispositif de transport dont la surface de l'enveloppe constitue la surface de transport (6).

15. Dispositif de séchage d'un film fluide (F) appliqué sur une surface d'un substrat (3) et contenant un liquide pouvant être évaporé, comprenant:
un dispositif de transport (5) destiné au transport du substrat (3) sur une surface de transport (6) le long d'une direction de transport (T),
une source de chaleur (13) prévue à l'opposé du substrat (3) avec une surface chauffante (G) qui est disposée à une distance (δ_{G}) allant de 0,1 mm à 15,0 mm à l'opposé de la surface du substrat, et
un dispositif (14) destiné à l'évacuation du liquide évaporé (F) vers la source de chaleur (13),
**caractérisé en ce que**
la chaleur est transmise de la surface chauffante (G) sur le film fluide (F) essentiellement au moyen d'une conduction thermique directe.

16. Dispositif selon la revendication 15, en ce qu'une autre source de chaleur est prévue pour le chauffage de la surface de transport (6).

17. Dispositif selon l'une des revendications 15 ou 16, en ce qu'un premier équipement de régulation destiné à la régulation d'une première température T_{G} générée par la surface chauffante (G) en fonction d'une température interfaciale T_{I} du film fluide (F) est prévu.

18. Dispositif selon l'une des revendications 15 à 17, en ce qu'un second équipement de régulation destiné à la régulation d'une seconde température T_{H} de la surface de transport (6) en fonction de la température interfaciale T_{I} est prévu.

19. Dispositif selon l'une des revendications 17 à 18, en ce qu'une différence de température entre la première température T_{G} et la seconde température T_{H} est réglée au moyen du premier et/ou du second équipement de régulation de façon à régler un profil de différence de température prédéfini le long du dispositif de transport (T).

20. Dispositif selon l'une des revendications 15 à 19, en ce qu'un dispositif destiné au rinçage d'un carter (1) entourant le dispositif de transport (5) avec un gaz non combustible, de préférence une atmosphère d'azote ou de gaz carbonique, est prévu.

21. Dispositif selon l'une des revendications 15 à 20, en ce que la surface chauffante (G) face au substrat (3) est disposée à une distance (δ_{G}) allant de 0,2 mm à 5,0 mm à l'opposé de la surface du substrat.

22. Dispositif selon l'une des revendications 15 à 21, en ce que la source de chaleur (13) est une source de chaleur pouvant être traversée de façon à ce que le liquide évaporé puisse être évacué à travers la source de chaleur (13).

23. Dispositif selon l'une des revendications 15 à 22, en ce que la source de chaleur (13) est une source de chauffage électrique.

24. Dispositif selon l'une des revendications 15 à 23, en ce que la source de chaleur (13) est un échangeur de chaleur.

25. Dispositif selon l'une des revendications 15 à 24, en ce que le dispositif de transport comporte un cylindre (5) rotatable dont la surface d'enveloppe constitue la surface de transport (6).
